# EUROPÄISCHE PATENTSCHRIFT

(11) **EP 0 665 125 B1**
(45) Veröffentlichungstag und Bekanntmachung des Hinweises auf die Patenterteilung: **05.08.1998**
(21) Anmeldenummer: 94118574.6
(22) Anmeldetag: 25.11.1994
(51) Int. Cl.: B42F 17/20, B42F 17/18

(54) **Staffelkartei mit vorzugsweise liegenden Karteiblättern**
Desk diary with preferably horizontal filing cards
Agenda de table de préférence avec des cartes horizontales

(30) Priorität: 26.01.1994 DE 9401221 U
(43) Veröffentlichungstag der Anmeldung: 02.08.1995
(73) Patentinhaber: Hinz, Rolf, Prof. Dr., D-44623 Herne (DE)
(72) Erfinder: Hinz, Rolf, Prof. Dr., D-44623 Herne (DE)
(74) Vertreter: Herrmann-Trentepohl, Werner, Dipl.-Ing.

(56) Entgegenhaltungen:
- EP-A- 0 539 913
- DE-A- 2 820 271

## Beschreibung

Die Erfindung betrifft eine Staffelkartei mit vorzugsweise liegenden Karteiblättern gemäß dem Oberbegriff des Anspruches 1.

Bei der erfindungsgemäßen Staffelkartei sind jeweils zwei vorne und hinten benutzbare Karteiblätter an ihren einander benachbarten Längskanten mit je einem Falz versehen. Das dazwischenliegende Papier ist zur Bildung der Stege ausgeschnitten. Vorzugsweise reicht der Papierausschnitt bis kurz unterhalb der Querkanten der Karteiblätter, so daß sich zwei Stege an beiden Enden des Papierausschnittes bilden. Dadurch wird einerseits ein geringer Widerstand beim Umblättern erreicht, andererseits aber ein dauerhafter Zusammenhang der Karteiblätter bewirkt, da die Falzkanten nicht perforiert sind. Die erfindungsgemäße Staffelkartei eignet sich deswegen besonders für Terminkalender, in denen auf den Karteiblättern eine Vielzahl von Terminen notiert werden müssen und die deshalb ein häufiges Umblättern bei der Terminsvergabe und -kontrolle erforderlich machen.

Die Heftung der Karteiblätter erfolgt zu mehreren in Blöcken, welche deswegen vorgefertigt und dem Benutzer des Terminkalenders zur Verfügung gestellt werden können. Da die Heftung der Karteiblätter in den Blöcken auf einem Schieber erfolgt, läßt sich der Block, vorzugsweise mit mehreren anderen gleichartigen Blöcken auf einem Paneel auswechselbar befestigen, indem der Schieber in Querleisten des Paneels eingeschoben wird. Ein solches Paneel kann als Schreibunterlage dienen, die mehrfach, d.h. nach Verbrauch mehrerer Blöcke, verwendet werden kann. Die verbrauchten Blöcke lassen sich mit der Schieberanordnung auch archivieren, ohne daß der Zusammenhang der Karteiblätter verlorengeht.

Das außerdem erfindungsgemäß vorgesehene Zusammenwirken der Zahnleiste der Schieber verstärkt die Stege und deren Verklebung mit dem Schieber, da sich bei der Haftung der Blöcke die Zähne der Zahnleiste auf die Stege zwischen den Falzen der Karteiblätter legen. Die praktische Erfahrung zeigt, daß eine derartige Heftung das Ablösen einzelner Karteiblätter zuverlässig verhindert.

Die Erfindung schließt sich an einen Stand der Technik an, wie im Oberbegriff des Anspruchs 1 angegeben (Die Gebrauchsmusteranmeldung DE-U-9319817 von 23.12.93 ist selbst eine nicht vorveröffentlichte nationale Anmeldung und ist daher nicht Stand der Technik nach Artikel 54(2)EPÜ.). Hierbei trägt der Schieber eine Klebeetikett, das auf die Rückseite eines Kunststofformkörpers geklebt ist, in dem die Zahnleiste ausgebildet ist, wobei die Schieberrückseite für das Klebeetikett ausgespart ist. Bei der Heftung klebt das Etikett hinter den Zähnen auf der Rückseite der Stegenden und auf der Rückseite der Leiste, wodurch der Zusammenhalt der Zahnleiste mit den Stegen der Karteiblätter an jeder Querkante eines Blockes gesichert ist, ohne daß die Rückseite der Zähne mit der von dieser überdeckten Vorderseite der Stegenden verklebt ist.

Daraus ergibt sich eine Form der Zähne, die zu einem trapezförmigen Zahnquerschnitt führt, die eine der Belastung des Schiebers hinreichende Dicke von Zahnleiste und Zähnen ergibt, aber das Auftragen des auf ein benachbartes Karteiblatt zurückgeklappten Karteiblattes an der Falzkante verhindert und dadurch die Falzkante entlastet. Dazu muß ein Kunststoff für den Schieber verwendet werden, dessen Form und Stärke so abgestimmt sind, daß der Schieber hinreichend steif ist, um verformungsfrei die Kräfte aufzunehmen, denen er beim Einschieben in die Paneelleisten und während der Benutzung der Staffelkartei unterliegt.

Es hat sich jedoch herausgestellt, daß derartige Heftungen die Staffelkartei nicht unwesentlich mit Formkosten belasten, wobei auch eine verhältnismäßig schwere Ausführung durch die Formkörper bedingt ist. Die sich verschärfenden Bestimmungen bei der Entsorgung von Papier verlangen die Abtrennung und getrennte Entsorgung der Kunststoffteile. Diese Abtrennung ist schwierig und erfordert einigen Aufwand, da für die Heftung eine dauerhafte Verklebung erforderlich ist.

Die Erfindung geht deshalb einen anderen Weg, dessen Grundgedanke im Anspruch 1 wiedergegeben ist. Weitere Merkmale der Erfindung sind Gegenstand der Unteransprüche.

Dadurch, daß der Schieber, d.h. die Zahnleiste und die Zähne ebene Oberflächen aufweisen, lassen sich hierfür Materialien verwenden, die keine Formung erfordern. Da ferner gemäß der Erfindung der durch den Klebeverband erzielte Materialverband zur Verminderung der Dicke des Schiebers auf die dreifache Blattstärke dient, lassen sich für den Schieber dünne und gegebenenfalls flexible Materialien verwenden, die durch den Materialverbund die erforderliche Steifigkeit erhalten.

Durch die Erfindung wird damit erreicht, daß durch den Verzicht auf Formkörper für die Heftung der Blöcke keine gesondert zu entsorgende Kunststoffe für die Teile verwendet werden müssen.

Vorzugsweise und mit den Merkmalen des Anspruches 2 wird deswegen ganz auf andere Ersatzstoffe für Kunststoff verzichtet, weil Schieber und Zahnleiste aus verklebten Papierausschnitten bestehen. Damit sind die Blöcke als Ganzes zu entsorgen und gegebenenfalls zu recyceln, wobei auch Altpapier für die Karteiblätter und die Blöcke verwendet werden kann.

Es hat sich herausgestellt, daß auch für die Zähne der Schieber bei den für die Schieber infrage kommenden Blattstärken keine besonderen Formgebungsmaßnahmen erforderlich werden, um zu verhindern, daß beim Umblättern die Falzkanten auftragen. Es sind daher Ausführungsformen der Erfindung möglich, wie sie im Anspruch 3 wiedergegeben sind, bei denen die Zahnkanten senkrecht zwischen den Oberflächen der Zahnleisten verlaufen. Das erweist sich als besonders praktisch bei der Verwendung von Papierausschnitten.

Es ist allerdings zweckmäßig, trotz geringerer Blattstärke die Belastung der Falze an den Stegen durch die Zähne ganz zu vermeiden. Das gelingt mit den Merkmalen des Anspruches 4, weil hierbei die Zahnkanten in einer geeigneten Entfernung von den Falzkanten der Stege bleiben.

Allerdings hat sich häufig als Schwachstelle der obere Blattrand im Bereich der Stege erwiesen, wo es bei mehrfachem Umblättern dazu kommen kann, daß die Falzkanten von oben einreißen. Um das zu vermeiden und gleichzeitig eine für dünne Blattstärken geeignete Zahnform zu schaffen, empfiehlt es sich, von den Merkmalen des Anspruches 5 Gebrauch zu machen. Der tropfenförmige Umriß, der bei diesen Ausführungsformen für die Zähne vorgesehen ist, entzieht infolge der Krümmung der Tropfenform die Zahnflanken auf den größeren Teil ihrer Länge wegen des dadurch erreichten größeren Abstandes zu den Falzkanten der Berührung mit den Falzen und vermeidet durch die Einschnürung im Zahnlückengrund das Einreißen von oben an den Falzkanten trotz vielfachen Umblätterns.

Die Einzelheiten, weiteren Merkmale und andere Vorteile ergeben sich aus der nachfolgenden Beschreibung einer Ausführungsform der Erfindung anhand der Figuren in der Zeichnung; es zeigen
- Figur 1: in abgebrochener Darstellung eine Draufsicht auf einen gehefteten Block bei aufgeklappten Karteiblättern,
- Figur 2: den Gegenstand der Figur 1 in einer Draufsicht von hinten und
- Figur 3: einen Schnitt längs der Linie A-A der Figur 1.

Die vollständige Staffelkartei ist in der Zeichnung nicht wiedergegeben. Sie besteht aus einem Paneel mit Querleisten, unter die ein gehefteter Block 1 mit einer vorstehenden Leiste 2 seiner beiden Schieber eingeschoben werden kann. Die Leiste 2 ist am unteren Rand mit Zähnen 3 einteilig ausgebildet. Jeder Zahn klebt auf der Vorderseite 4 eines Steges 5, welcher zwischen zwei Längsfalzen 6 bzw. 7 ausgebildet ist, an denen über den Steg 5 zwei Karteiblätter 8 bzw. 9 zusammenhängen. Die gleiche Falz- und Steganordnung befindet sich auf der nicht dargestellten unteren Blattheftung. Die beiden Stege sind mit einer durchgehenden Aussparung 10 voneinander getrennt, welche in Richtung der Falze 6, 7 verläuft und an den inneren Stegbegrenzungskanten 11 endet. Der Zahn 3 bildet zusammen mit mehreren weiteren Zähnen gleicher Ausbildung eine Zahnreihe, wobei die nicht dargestellten Zahnlückengründe die Zahnleiste 2 an den Blattquerkanten 25, 26 begrenzen. Die Abstände der Zähne und damit die Breite der Zahnlückengründe entspricht der Breite der Stege 5, so daß die paarweise zusammengehefteten Karteiblätter gleiche Abstände voneinander einhalten.

Auf der Rückseite 12 des von den Zähnen 3 und der Leiste 2 gebildeten Schiebers 14 klebt ein Papierausschnitt 15. Er ist vollflächig mit der Rückseite 12 der Leiste und den Stegenden 16 verklebt, die von den Zähnen 3 überdeckt sind. Dadurch sind die Stegenden 16 mit der Leiste 2 verbunden und können sich nicht mehr von den Schiebern 14 trennen.

Der aus den Zähnen 3 und der Leiste 2 bestehende Schieber 14 hat ebene Oberflächen 12, 17 und besteht gemäß dem dargestellten Ausführungsbeispiel aus einem Papierausschnitt. Der durch den Klebeverband des Schiebers 14 mit dem Papierausschnitt 15 und der Zähne 3 mit den Stegenden 16 geschaffene Materialverbund versteift die fertige Heftung so, daß sich eine ausreichende Steifigkeit der Schieber bei geringer Dicke des Klebeverbandes ergibt, die in Figur 3 mit d bezeichnet ist. Sie umfaßt die Dicke der Zahnleiste 2, der Zähne 3 und den Papierausschnitt 15 sowie das zwischen diesen Teilen eingeklebte Stegende 16 die sich auf die Stärke eines dreifachen Papierblattes vermindert, da auch der Schieber 14 aus einem Papierausschnitt besteht, der in Figur 3 allgemein mit 18 bezeichnet ist.

Die vom Zahnlückengrund über die Zahnflanken zum Zahnkopf führende Zahnkante 19 aller Zähne 3 verläuft dabei senkrecht zwischen den Oberflächen 12 und 17 des Schiebers 14. Die Zähne 3 sind jedoch schmaler als die Breite b der Stege 5, die in die Figur 2 eingezeichnet ist. Dadurch verläuft zwischen den Falzkanten und den Zahnflanken jeweils ein Abstand, der bei 20 in Figur 1 angedeutet ist.

Die dargestellten Zähne 3 haben einen tropfenförmigen Umriß, der von der Zahnkante 19 gebildet wird. Der Umriß ist am Zahnlückengrund wie bei 21 und 22 dargestellt eingeschnürt. Dadurch wird verhindert, daß die Heftung an den Längsfalzen 6, 7 einreißt.

Im übrigen sind die Längskanten 23, 24 der Aussparung 10 vor den inneren Enden 27 der Stege 5, wie bei 25 und 26 in Figur 2 dargestellt, ausgeklinkt. Dadurch wird verhindert, daß beim Umblättern die Heftung an den inneren Enden 27 der Stege 5 einreißt.

### Bezugszeichenliste:

- 1: Block
- 2: Leiste
- 3: Zähne
- 4: Vorderseite
- 5: Steg
- 6: Längsfalz
- 7: Längsfalz
- 8: Karteiblatt
- 9: Karteiblatt
- 10: Aussparung
- 11: Stegbegrenzungskante
- 12: Rückseite
- 14: Schieber
- 15: Papierausschnitt
- 16: Stegenden
- 17: Oberflächen
- 18: Papierausschnitt
- 19: Zahnkante
- 20: Abstand
- 21,22: Einschnürungen
- 23,24: Längskanten
- 27: innere Stegenden
- 25, 26: Längskanten (ausgeklinkt)

## Patentansprüche

1. Staffelkartei mit vorzugsweise liegenden Karteiblättern ( 8,9) mit einer oberen und unteren Blattheftung, bei der die Karteiblätter (8,9) jeweils mit Hilfe vorgefalzter Stege (5) paarweise zusammenhängen und zu mehreren auf Schieber (14) geklebt einen zusammenhängenden Block (1) bilden, der blattseitig an einer Zahnleiste (2) Zähne (3) trägt, unter denen die Enden (16) der Stege (5) angeordnet sind, die mit dem Schieber (14) durch einen ebenen Ausschnitt (15) verklebt sind,
dadurch gekennzeichnet,
daß bei jeder Blattheftung die mit den Stegenden verklebten Zähne (3) und die Zahnleiste (2) des Schiebers (14) beidseitig eine ebene Oberfläche (12,17) bilden und der Klebeverband der Stegenden (16), des Ausschnittes (15), der Zahnleiste (2) und der Zähne (3) die Stärke eines dreifachen Papierblattes aufweist.

2. Staffelkartei nach Anspruch 1, dadurch gekennzeichnet, daß der Schieber (14) aus einem Papierausschnitt (18) besteht.

3. Staffelkartei nach einem der Ansprüche 1 oder 2, dadurch gekennzeichnet, daß die Zahnkanten (19) der Zähne (3) senkrecht zwischen den Oberflächen (12, 17) des Schiebers (14) verlaufen.

4. Staffelkartei nach einem der Ansprüche 1 bis 3, dadurch gekennzeichnet, daß die Zähne (3) schmaler als die Breite (b) der Stege (5) sind und zwischen Längsfalzen (6, 7) der Stege und den Zahnkanten ein Abstand (20) vorgesehen ist.

5. Staffelkartei nach einem der Ansprüche 1 bis 4, dadurch gekennzeichnet, daß die Zahnkanten (19) einen tropfenförmigen Umriß aufweisen, dessen Einschnürungen (21, 22) im Zahnlückengrund angeordnet sind.

## Claims

1. A desk diary with preferably horizontally lying filing cards (8,9) with an upper and a lower card attachment means, in which the filing cards (8,9) in each case are linked together in pairs with the aid of pre-folded cross-pieces (5) and form, together with a plurality of such cards fixed adhesively on to a sliding component (14), a continuously connected block which, on the card side and on a denticulated strip (2), bears denticulations (3) beneath which are arranged the ends (16) of the cross-pieces (5) which are adhesively attached to the sliding component (14) by means of an even-surfaced cutout (15),
characterised in that,
in the case of each card attachment means, the denticulations (3) that are adhesively attached to the cross piece ends and the denticulated strip (2) of the sliding component (14) form, on both sides, a level surface (12, 17) and the adhesive binding of the cross-piece ends (16), the cutout (15), the denticulated strip (2) and the denticulations (3) comprises the thickness of a triple-layered sheet of paper.

2. A desk diary according to claim 1, characterised in that the sliding component (14) consists of a paper cutout (18).

3. A desk diary according to one of the claims 1 or 2, characterised in that the edges (19) of the denticulations (3) run vertically between the surfaces (12, 17) of the sliding component (14).

4. A desk diary according to one of the claims 1 to 3, characterised in that the denticulations (3) are narrower than the width (b) of the cross-pieces (5) and that, between the longitudinal folds (6, 7) of the cross-pieces and the edges of the denticulations, a clearance distance (20) is provided.

5. A desk diary according to one of the claims 1 to 4, characterised in that the edges (19) of the denticulations form a droplet-shaped outline the narrowed constrictions (21, 22) of which are arranged along the gaps between the denticulations.

## Revendications

1. Fichier compartimenté, comportant, de préférence, des feuilles de fichier horizontales (8, 9), avec brochage supérieur et inférieur des feuilles, dans lequel les feuilles (8, 9) du fichier sont chacune suspendues ensemble par paires à l'aide de barrettes (5) préentaillées et forment, collées à plusieurs sur des curseurs (14), un bloc (1) d'ensemble suspendu, qui porte, du côté feuilles, sur une réglette dentée (2), des dents (3) sous lesquelles sont disposées les extrémités (16) de la barrette (5), qui sont collées au curseur (14) par une section plane (15).
caractérisé en ce que,
pour chaque brochage de feuilles, les dents (3), collées aux extrémités de barrettes, et la réglette dentée (2) du curseur (14) forment, des deux côtés, une surface plane (12, 17), et l'assemblage par collage des extrémités (16) de la barrette, de la section (15), de la réglette dentés (2) et des dents (3) présente l'épaisseur d'une feuille de papier triple.

2. Fichier compartimenté suivant la revendication 1, caractérisé en ce que le curseur (14) est constitué d'un élément de papier (18).

3. Fichier compartimenté suivant la revendication 1 ou 2, caractérisé en ce que les arêtes (19) des dents (3) s'étendent perpendiculairement entre les surfaces (12, 17) du curseur (14).

4. Fichier compartimenté suivant l'une des revendication 1 à 3, caractérisé en ce que les dents (3) sont plus minces que la largeur (b) de la barrette (5) et l'on prévoit une certaine distance (20) entre les onglets longitudinaux (6, 7) des barrettes (5) et les arêtes des dents.

5. Fichier compartimenté suivant l'une des revendication 1 à 4, caractérisé en ce que les arêtes des dents (19) présentent un contour en forme de goutte, dont les rétrécissements (21, 22) sont disposés au fond des creux recevant les dents.
